# FASCICULE DE BREVET EUROPEEN

(11) **EP 1 417 858 B1**
(45) Date de publication et mention de la délivrance du brevet: **17.10.2012**
(21) Numéro de dépôt: 02772446.7
(22) Date de dépôt: 22.07.2002
(51) Int. Cl.: H04R 1/30

(54) **UNITE DE SONORISATION ELECTROACOUSTIQUE A PAVILLON**
ELEKTROAKUSTISCHE PA-EINHEIT MIT AKUSTISCHEM HORN
ELECTROACOUSTIC PUBLIC ADDRESS UNIT WITH ACOUSTIC HORN

(30) Priorité: 23.07.2001 FR 0109798
(43) Date de publication de la demande: 12.05.2004
(73) Titulaire: Nexo, 93420 Villepinte (FR)
(72) Inventeur: VINCENOT, Eric c/o NEXO S.A., F-95950 ROISSY CDG (FR)
(74) Mandataire: Santarelli
(86) Numéro de dépôt international: PCT/FR2002/002616
(87) Numéro de publication internationale: WO 2003/013184

(56) Documents cités:
- FR-A- 1 079 073
- US-A- 4 050 541
- US-A- 4 628 155
- US-A- 5 020 630
- US-A- 5 117 462
- US-A- 6 081 602
- US-A- 6 112 847

## Description

L'invention se rapporte à une unité de sonorisation électroacoustique à pavillon. Elle concerne plus particulièrement un perfectionnement permettant d'adapter la caractéristique de dispersion dudit pavillon en fonction de la configuration du site où ladite unité de sonorisation est installée.

Dans les systèmes de sonorisation de plein air ou de grandes salles, on utilise souvent des unités de sonorisation électroacoustique à pavillon. Ces unités de sonorisation sont plus particulièrement indiquées pour la reproduction des fréquences moyennes et aiguës. Un pavillon est défini entre une gorge à laquelle se raccorde un transducteur électroacoustique (c'est-à-dire un haut-parleur ou un moteur a chambre de compression) et une bouche à partir de laquelle le son se propage dans le milieu extérieur. La forme du pavillon peut être caractérisée par une fonction d'expansion de sa section entre la gorge et la bouche, il s'agit de la variation de ladite section considérée le long d'un axe de propagation défini entre ladite gorge et ladite bouche. Cette fonction peut être linéaire, exponentielle ou quelconque. Elle est généralement croissante entre la gorge et la bouche. Les trois paramètres précités, à savoir la surface de la gorge, celle de la bouche et la fonction d'expansion, déterminent la dispersion de l'onde acoustique à la sortie du pavillon. En règle générale, la dispersion augmente avec l'expansion. Le contrôle de la dispersion augmente dans le domaine des basses fréquences avec la surface de la bouche et il augmente dans le domaine des fréquences élevées lorsque la surface de la gorge diminue.

Or, selon la configuration du site à sonoriser, les caractéristiques de dispersion optimales varient. Une partie importante du savoir-faire de l'ingénieur du son consiste donc à choisir les unités de sonorisation dont les caractéristiques de dispersion sont les mieux adaptées. Il doit donc avoir à sa disposition un grand nombre d'unités de sonorisation aux caractéristiques toutes différentes, notamment pour ce qui concerne les formes et dimensions des pavillons. L'invention permet de surmonter cet inconvénient. L'idée de base de l'invention consiste à faire en sorte qu'une même unité de sonorisation puisse avoir des caractéristiques de dispersion adaptables en modifiant un ou plusieurs des paramètres définis ci-dessus et notamment la fonction d'expansion du pavillon.

On connait le document US-A-5020630 qui décrit une unité de sonorisation électroacoustique à pavillon défini entre une gorge à laquelle se raccorde un transducteur électroacoustique et une bouche à partir de laquelle le son se propage dans le milieu extérieur.

On connait également le document US-A-462155 qui décrit un moteur électroacoustique comprenant un haut-parleur à radiation directe et un dispositif de transmission d'ondes acoustiques amovible comprenant un élément creux conique tronqué à l'intérieur duquel est disposé un élément de réglage de phases. Le dispositif de transmission d'ondes acoustiques est adapté à être monté par une de ses extrémités sur le cadre du haut-parleur et comporte une bride à l'autre extrémité adaptée pour être montée sur un pavillon. L'élément de réglage de phases assure le contrôle du volume de la chambre de compression et le guidage du chemin de propagation d'ondes acoustiques vers une bouche à partir de laquelle le son se propage dans le milieu extérieur.

L'invention concerne une unité de sonorisation électroacoustique à pavillon défini entre une gorge à laquelle se raccorde un transducteur électroacoustique et une bouche à partir de laquelle le son se propage dans le milieu extérieur, caractérisée en ce qu'elle comporte au moins une pièce de profilage constituant un conformateur amovible de dispersion, conformée pour être montée sur la paroi intérieure dudit pavillon entre ladite gorge et ladite bouche, pour modifier la forme intérieure dudit pavillon caractérisée par la fonction d'expansion de la section entre la gorge et la bouche du pavillon.

La pièce de profilage peut être une sorte de conduit à profil variable définissant la nouvelle fonction d'expansion. Il est introduit et fixe à l'intérieur du pavillon. Selon un mode de réalisation préféré, cependant, on prévoit deux éléments de profilage respectivement adaptables sur deux parois intérieures opposées du pavillon.

Un tel élément de profilage ou un jeu d'éléments de profilage tel que défini ci-dessus permet donc de changer la caractéristique de dispersion de l'unité de sonorisation. Cette dernière pourra aussi être associée à plusieurs éléments de profilage ou jeux d'éléments de profilage susceptibles d'être choisis par le technicien pour optimiser la caractéristique de dispersion en fonction de la configuration du site d'exploitation.

A titre d'exemple, pour une unité de sonorisation du type comprenant un pavillon présentant un plan de symétrie s'étendant entre la gorge et la bouche, on pourra fixer à la paroi intérieure du pavillon deux pièces de profilage précitées, symétriques l'une de l'autre et respectivement adaptables sur ladite paroi intérieure en des emplacements tels que ledit plan de symétrie soit conservé.

Différentes formes de pièces de profilage possibles seront décrites ci-dessous.

Une unité de sonorisation conforme à l'invention, c'est-à-dire au moins apte à recevoir une ou plusieurs pièces de profilage définies ci-dessus sera donc caractérisée en ce que ledit pavillon comporte des moyens pour fixer au moins un élément de profilage constituant un adaptateur de dispersion. Par exemple, on peut envisager de faire appel à des moyens d'assemblage du type vis-écrou ou à des moyens d'assemblage à adhésif ou encore à des moyens d'assemblage à éléments magnétiques.

L'invention sera mieux comprise et d'autres avantages de celle-ci apparaitront mieux à la lumière de la description qui va suivre, donnée uniquement à titre d'exemple et faite en référence aux dessins annexes dans lesquels :
- la figure 1 est une vue schématique en perspective éclatée d'une unité de sonorisation à pavillon du domaine de l'invention et équipée de deux pièces de profilage complémentaires permettant de modifier ses caractéristiques de dispersion acoustique intrinsèques.
- la figure 2 est une vue de face de l'une des pièces de profilage ;
- la figure 3 est une vue de profil de la même pièce ; et
- la figure 4 est une vue en perspective de cette même pièce ; et
- la figure 5 est une vue en perspective semblable à la figure 1 montrant les deux pièces de profilage en place à l'intérieur du pavillon ; et
- les figures 6 et 7 sont des schémas illustrant des variantes.

Sur les figures 1 à 5, on a représenté une unité de sonorisation électroacoustique 11 à pavillon 13, ici relativement rigide, comprenant un transducteur électroacoustique 15 encore appelé générateur acoustique, raccordé à une ouverture de faible section 17 appelée gorge définie au fond du pavillon. Le pavillon 13 est fixe par rapport au transducteur 15. La paroi intérieure du pavillon s'élargit jusqu'à une bouche 19, ici approximativement rectangulaire, à partir de laquelle le son se propage dans le milieu extérieur. On peut définir un axe de propagation du son passant à la fois par le centre de la gorge et de la bouche. Un tel axe de propagation y est schématisé sur les figures 6 et 7. La variation de la section du pavillon le long de cet axe représente la fonction d'expansion définie plus haut. Tel quel, le pavillon a donc une fonction d'expansion donnée, dépendant uniquement de la forme et des dimensions de sa surface intérieure. Cette fonction d'expansion constitue l'un des paramètres conditionnant les caractéristiques de dispersion du pavillon.

Selon une caractéristique importante de l'invention, l'unité de sonorisation est complétée par au moins une pièce de profilage 21 constituant un adaptateur de dispersion et conformée pour être montée sur la paroi intérieure du pavillon , entre la gorge 17 et la bouche 19. En venant insérer et fixer dans le pavillon une ou plusieurs pièces de profilage de ce type, on peut adapter la forme intérieure du pavillon et par conséquent les caractéristiques de dispersion de celui-ci, en fonction de la configuration du site d'exploitation. Dans l'exemple, on a utilisé deux pièces de profilage 21a, 21 b respectivement adaptables sur deux faces semblables opposées 25a, 25b de ladite paroi intérieure dudit pavillon. Dans l'exemple représenté, ledit pavillon présente un plan de symétrie P s'étendant entre la gorge et la bouche. Les deux pièces de profilage 21a, 21 b sont symétriques et respectivement adaptables sur les deux faces 25a, 25b, en des emplacements tels que ledit plan de symétrie P soit conservé. Autrement dit, le plan de symétrie P de la paroi intérieure du pavillon, tel que visible sur la figure 1 reste le plan de symétrie de la paroi intérieure du pavillon modifié, lorsque celui-ci comporte les deux pièces de profilage 21a, 21b, comme représenté sur la figure 5.

Dans l'exemple, chaque pièce de profilage comporte une première surface de guidage 27 sensiblement parallèle au plan de symétrie P, lorsque la pièce de profilage est en place et une seconde surface de guidage 29 prolongeant ladite première surface de guidage et définissant approximativement un dièdre obtus avec celle-ci, Néanmoins, la dite seconde surface de guidage est très légèrement courbe.

Dans l'exemple schématisé à la figure 6, chaque pièce de profilage 121 a, 121 b compose un plan de guidage 30 incliné par rapport à une surface plane de la paroi intérieure 13 du pavillon. Le plan de guidage et la surface plane se rejoignent au voisinage de la gorge 17. En revanche, dans la variante de la figure 7, chaque pièce de profilage 221 a, 221 b présente une surface de guidage 32 à profil courbe comprenant une portion de gorge 34 sensiblement parallèle audit plan de symétrie, au voisinage immédiat de la gorge 17 du pavillon et une portion de bouche 36 s'éloignant du plan de symétrie à partir de la portion de gorge. Ces deux portions 34, 36 se raccordent l'une à l'autre sans solution de continuité.

Différentes solutions peuvent être envisagées pour fixer les pièces de profilage à la paroi du pavillon. Dans l'exemple des figures 1 à 5, le pavillon 13 d'une part et la ou chaque pièce de profilage 21 a, 21b, d'autre part, comportent des moyens d'assemblage du type vis-écrou. Par conséquent, des trous ménagés dans la paroi du pavillon ou dans chaque pièce de profilage peuvent être pourvus de portions filetées ou équipées d'écrous prisonniers. Les trous des pièces de profilage sont ici ménagés dans des colonnettes 40 venant s'engager dans les trous 42 de la paroi du pavillon. Dans le cas où les écrous sont solidaires du pavillon, les têtes de vis viennent reposer sur des épaulements ménagés à l'intérieur des trous pratiqués dans les pièces de profilage.

Selon une variante, on peut envisager que le pavillon d'une part et/ou la ou chaque pièce de profilage, d'autre part, comportent des moyens d'assemblage à adhésif, par exemple des bandes adhésives double face.

Selon encore une autre variante, on peut envisager que ledit pavillon d'une part et/ou la ou chaque pièce de profilage, d'autre part comportent des moyens d'assemblage à éléments magnétiques. Par exemple, si le pavillon est en métal à propriétés magnétiques (fer, acier), les pièces de profilage peuvent être équipées de pastilles aimantées. La réciproque est possible. On peut aussi équiper le pavillon et les pièces de profilage de telles pastilles aimantées coopérant deux à deux, respectivement.

Comme on peut le voir en considérant les figures 5 à 7, le positionnement des pièces de profilage à l'intérieur du pavillon modifie la fonction d'expansion de celui-ci en définissant une nouvelle surface intérieure du pavillon qui vient se substituer à la surface d'origine. Cette modification de la fonction d'expansion permet d'adapter les caractéristiques de dispersion de l'unité de sonorisation.

## Revendications

1. Unité de sonorisation électroacoustique à pavillon (13) acoustique défini entre une gorge (17) à laquelle se raccorde un transducteur électroacoustique (15) et une bouche (19) à partir de laquelle le son se propage dans le milieu extérieur, **caractérisée en ce qu'**elle comporte au moins une pièce de profilage (21 a, 21 b) constituant un conformateur amovible de dispersion, conformée pour être montée sur la paroi intérieure dudit pavillon entre ladite gorge et ladite bouche, pour modifier la forme intérieure dudit pavillon **caractérisée par** la fonction d'expansion de la section entre la gorge et la bouche du pavillon.

2. Unité de sonorisation selon la revendication 1, **caractérisée en ce qu'**elle comporte au moins deux pièces de profilage (21 a, 21 b) respectivement adaptables sur deux faces opposées de ladite paroi intérieure dudit pavillon.

3. Unité de sonorisation selon la revendication 2, du type comprenant un pavillon présentant un plan de symétrie (P) s'étendant entre ladite gorge et ladite bouche, **caractérisée en ce qu'**elle comporte deux telles pièces de profilage (21 a, 21 b) symétriques, respectivement adaptables sur lesdites faces opposées (25a, 25b), en des emplacements tels que ledit plan de symétrie soit conservé.

4. Unité de sonorisation selon la revendication 3, **caractérisée en ce que** chaque pièce de profilage (121a, 121 b) comporte un plan de guidage (30) incliné par rapport à une surface plane de ladite paroi intérieure, ledit plan de guidage et ladite surface plane se rejoignant au voisinage de ladite gorge.

5. Unité de sonorisation selon la revendication 2, **caractérisée en ce que** chaque pièce de profilage (21 a, 21 b) présente une première surface de guidage (27) sensiblement parallèle audit plan de symétrie (P), prolongée par une seconde surface de guidage (29) définissant approximativement un dièdre obtus avec ladite première surface de guidage.

6. Unité de sonorisation selon la revendication 3, **caractérisée en ce que** chaque pièce de profilage (221 a, 221 b) présente une surface de guidage à profil courbe comprenant une portion de gorge (34) sensiblement parallèle audit plan de symétrie, prolongée par une portion de bouche (32) s'éloignant dudit plan de symétrie à partir de ladite portion de gorge.

7. Unité de sonorisation selon l'une des revendications précédentes, **caractérisé en ce que** le dit pavillon est pourvu de moyens pour fixer la dite pièce de profilage.

8. Unité de sonorisation selon l'une des revendications 1 à 6, **caractérisée en ce que** ledit pavillon d'une part et la ou chaque pièce de profilage, d'autre part, comportent des moyens d'assemblage du type vis-écrou.

9. Unité de sonorisation selon l'une des revendications 1 à 6, **caractérisée en ce que** ledit pavillon d'une part et/ou la ou chaque pièce de profilage, d'autre part, comportent des moyens d'assemblage à adhésifs.

10. Unité de sonorisation selon l'une des revendications 1 à 6, **caractérisée en ce que** ledit pavillon d'une part et/ou la ou chaque pièce de profilage, d'autre part, comportent des moyens d'assemblage à éléments magnétiques.

## Claims

1. Electroacoustic sound unit having an acoustic horn (13) defined between a throat (17) to which an electroacoustic transducer (15) is connected and a mouth (19) from which sound propagates into the external medium, **characterised in that** it includes at least one profiling member (21a, 21b) that constitutes a removable dispersion shaping member and is shaped to be mounted on the inside wall of said horn between said throat and said mouth to modify the interior shape of said horn, **characterised by** the function defining the expansion of the cross section between the throat and the mouth of the horn.

2. Sound unit according to claim 1, **characterised in that** it includes at least two profiling members (21a, 21b) adapted to be fitted to respective opposite faces of said inside wall of said horn.

3. Sound unit according to claim 2, of the type comprising a horn having a plane of symmetry (P) extending between said throat and said mouth, **characterised in that** it includes two of said symmetrical profiling members (21a, 21b) adapted to be fitted to respective opposite faces (25a, 25b) at locations such that said plane of symmetry is preserved.

4. Sound unit according to claim 3, **characterised in that** each profiling member (121a, 121b) has a guide plane (30) inclined relative to a plane surface of said inside wall, said guide plane and said plane surface meeting in the vicinity of said throat.

5. Sound unit according to claim 2, **characterised in that** each profiling member (21a, 21b) has a first guide surface (27) substantially parallel to said plane of symmetry (P) and extended by a second guide surface (29) defining approximately an obtuse dihedron with said first guide surface.

6. Sound unit according to claim 3, **characterised in that** each profiling member (221a, 221b) has a curved profile guide surface comprising a throat portion (34) substantially parallel to said plane of symmetry and extended by a mouth portion (32) diverging from said plane of symmetry, starting from said throat portion.

7. Sound unit according to any of the preceding claims, **characterised in that** said horn is provided with means for fixing said profiling member.

8. Sound unit according to any of claims 1 to 6, **characterised in that** said horn, on the one hand, and the or each profiling member, on the other hand, includes nut and bolt assembly means.

9. Sound unit according to any of claims 1 to 6, **characterised in that** said horn, on the one hand, and the or each profiling member, on the other hand, includes adhesive assembly means.

10. Sound unit according to any of claims 1 to 6, **characterised in that** said horn or waveguide, on the one hand, and/or the or each profiling member, on the other hand, includes assembly means employing magnetic members.

## Patentansprüche

1. Elektroakustische Beschallungseinheit mit einem Schalltrichter (13), der zwischen einer Kehle (17), an die sich ein elektroakustischer Wandler (15) anschließt, und einer Mündung (19) gebildet ist, aus der sich der Schall in die Außenumgebung ausbreitet, **dadurch gekennzeichnet, dass** sie mindestens ein Profilierungsteil (21a, 21b) umfasst, das einen abnehmbaren Streuungsformer darstellt und dazu angepasst ist, an der Innenwand des Trichters zwischen der Kehle und der Mündung angebracht zu sein, um die durch die Aufweitungsfunktion des Querschnitts zwischen der Kehle und der Mündung des Trichters gekennzeichnete Innenform des Trichters zu verändern.

2. Beschallungseinheit nach Anspruch 1, **dadurch gekennzeichnet, dass** sie mindestens zwei Profilierungsteile (21a, 21b) umfasst, die jeweils an zwei gegenüberliegende Flächen der Innenwand des Trichters angepasst werden können.

3. Beschallungseinheit nach Anspruch 2, der Bauart, die einen Trichter umfasst, der eine Symmetrieebene (P) aufweist, die sich zwischen der Kehle und der Mündung erstreckt, **dadurch gekennzeichnet, dass** sie zwei derartige symmetrische Profilierungsteile (21a, 21b) umfasst, die jeweils an die gegenüberliegenden Flächen (25a, 25b) derart an Stellen angepasst werden können, dass die Symmetrieebene aufrechterhalten bleibt.

4. Beschallungseinheit nach Anspruch 3, **dadurch gekennzeichnet, dass** jedes Profilierungsteil (121a, 121b) eine in Bezug auf die plane Oberfläche der Innenwand geneigte Führungsebene (30) umfasst, wobei die Führungsebene und die plane Oberfläche sich in unmittelbarer Nähe der Kehle aneinander anschließen.

5. Beschallungseinheit nach Anspruch 2, **dadurch gekennzeichnet, dass** jedes Profilierungsteil (21a, 21b) eine zur Symmetrieebene (P) im Wesentlichen parallele erste Führungsfläche (27) aufweist, die sich in einer zweiten Führungsfläche (29) fortsetzt, die mit der ersten Führungsfläche ungefähr einen stumpfen Flächenwinkel bildet.

6. Beschallungseinheit nach Anspruch 3, **dadurch gekennzeichnet, dass** jedes Profilierungsteil (221a, 221b) eine Führungsfläche mit gekrümmtem Profil aufweist, die einen zur Symmetrieebene im Wesentlichen parallelen Kehlenabschnitt (34) aufweist, der sich in einem Mündungsabschnitt (32) fortsetzt, der sich ausgehend vom Kehlenabschnitt von der Symmetrieebene entfernt.

7. Beschallungseinheit nach einem der vorhergehenden Ansprüche, **dadurch gekennzeichnet, dass** der Trichter mit Einrichtungen versehen ist, um das Profilierungsteil zu befestigen.

8. Beschallungseinheit nach einem der Ansprüche 1 bis 6, **dadurch gekennzeichnet, dass** der Trichter einerseits und das oder jedes Profilierungsteil andererseits Verbindungseinrichtungen von der Art Schraube mit Mutter umfassen.

9. Beschallungseinheit nach einem der Ansprüche 1 bis 6, **dadurch gekennzeichnet, dass** der Trichter einerseits und/oder das oder jedes Profilierungsteil andererseits Verbindungseinrichtungen mit Haftmitteln umfassen.

10. Beschallungseinheit nach einem der Ansprüche 1 bis 6, **dadurch gekennzeichnet, dass** der Trichter einerseits und/oder das oder jedes Profilierungsteil andererseits Verbindungseinrichtungen mit Magnetelementen umfassen.
